# EUROPÄISCHE PATENTSCHRIFT

(11) **EP 0 159 573 B1**
(45) Veröffentlichungstag und Bekanntmachung des Hinweises auf die Patenterteilung: **30.09.1987**
(21) Anmeldenummer: 85103778.8
(22) Anmeldetag: 28.03.1985
(51) Int. Cl.: E21B 7/20, E21B 10/32, E21B 7/04

(54) **Verfahren und Vorrichtung zum gesteuerten unterirdischen Vortrieb von Rohren im unbegehbaren Durchmesserbereich**
Process and device for the controlled advancing of under-ground pipes in inaccesible cross-sectional areas
Procédé et dispositif pour la pose des conduites souterraines d'intérieur inaccessible par poussage contrôlé

(30) Priorität: 02.04.1984 DE 3412198
(43) Veröffentlichungstag der Anmeldung: 30.10.1985
(73) Patentinhaber: Witte Bohrtechnik GmbH, D-31655 Stadthagen (DE)
(72) Erfinder: Englisch, Reinhold, D-3060 Stadthagen (DE); Bosse, Carl B., D-3060 Stadthagen (DE)
(74) Vertreter: Loesenbeck, Karl-Otto, Dipl.-Ing.

## Beschreibung

Die vorliegende Erfindung betrifft ein Verfahren sowie eine Vorrichtung zum gesteuerten unterirdischen Vortrieb von Rohren im unbegehbaren Durchmesserbereich entsprechend den Gattungsbegriffen der Hauptverfahrens- und Vorrichtungsansprüche.

Bislang wird bei einem gesteuerten unterirdischen Vortreiben von Rohren so vorgegangen, daß von einer ausgehobenen Startgrube aus, in der eine Preßvorrichtung installiert wird, zu einer ebenfalls auszuhebenden Zielgrube hin ein Vortriebsrohr vorgetrieben wird, an dessen Stirnseite zwecks Steuerung des Vortriebes zur Zielgrube hin ein Steuerkopf angelenkt ist, der auch ein Bohrwerkzeug zur Bearbeitung des Erdreiches trägt (EP-A-0 100 748, FR-A-2 349 091). Das Bohrwerkzeug arbeitet entweder nach dem Verdrängerprinzip oder aber reißt die Ortsbrust des Erdreiches auf. Das Bohrwerkzeug ist im letzteren Fall mit einem Förderstrang gekoppelt, der das Erdreich zur Startgrube hin fördert. Rückwärtig werden an das Vortriebsrohr nach und nach die zu verlegenden Produktenrohre angekuppelt. Der Steuer- und Betätigungsmechanismus für die Steuerkopfverschwenkung befindet sich im Vortriebsrohr. Die Betätigungsleitungen für die Steuerung des Steuerkopfes und des Bohrwerkzeuges, gegebenenfalls auch die Fördereinrichtung selbst, werden entsprechend stückweise bei Ankuppelung der Produktenrohre verlängert. Bei Erreichen der Zielgrube werden das Vortriebsrohr samt Steuerkopf und Bohrwerkzeug dort abgenommen. Störend ist bei dieser Ausgestaltung das Erfordernis, neben der Startgrube immer eine ausreichend große Zielgrube ausheben zu müssen. Nachteilig ist bei dieser Ausgestaltung ferner, daß man, wenn der Vortrieb auf Hindernisse wie Steine oder dergleichen trifft, die zu groß sind, als daß sie unter Wiederrücksteuerung auf die alte Zielrichtung umfahren werden können, überall an diesen Stellen von der Erdoberfläche aus Gruben ausheben muß, um diese Hindernisse zu beseitigen. Auch Reparaturen am Bohrkopf im Verlaufe des Vortriebes erfordern das Ausheben einer entsprechenden Grube, um an den Bohrkopf heranzugelangen.

Ein interessantes Anwendungsgebiet für einen derartigen unterirdischen Rohrvortrieb ist die Erstellung von Hausanschlüssen für innerstädtische Ver- und Entsorgungsleitungen. Hier sind kleine Durchmesserbereiche von 150-200 mm betroffen. Derartige Anschlüsse werden ausgehend von einer Startgrube im Kellerbereich eines Hauses zu den normalerweise unterhalb der Fahrbahnen der straßenverlaufenden Sammlern geführt. Bislang wird hier im wesentlichen sogar in offener Bauweise gearbeitet, also äußerst umständlich, mit Blockierung des Straßenverkehrs unter erheblicher Lärm- und Schmutzbelastung für die Bevölkerung.

Auch in diesem Anwendungsfall bestehen die vorstehend genannten Probleme bei einem unterirdischen Rohrvortrieb, wobei im Falle eines nicht begehbaren Sammlers das Erfordernis durch Bohrens der Wandung des Sammlers sowie die Erstellung eines dichten Anschlusses beispielsweise eines Hausanschlußrohres an einen nicht begehbaren Sammler hinzukommt.

Vorrichtungsmäßig ist es bei der Anlenkung von Steuerköpfen, Schneidringen und dergleichen an dem Vortriebsrohr auch bekannt (DE-A-2 740 473), die Anlenkung so vorzunehmen, daß der Steuerkopf bzw. der Schneidenring in alle Richtungen beliebig verschwenkt werden kann. Bei der bekannten Vorrichtung erfolgt hierzu die Anlenkung mittels zweier Kugelgelenke, die einander diametral gegenüberliegend seitlich und bezogen auf die Benutzungslage etwa in halber Höhe des Produktenrohres und des Schneidringes vorgesehen sind. Die Betätigung erfolgt über mehrere Hydraulikzylinder.

Schließlich sind bei Bohrwerkzeugen für die Erdbearbeitung kollabier- und expandierbare Bohrwerkzeuge bekannt (EP-A-0 065 284, DE-A-2 422 489). Diese sind darauf ausgelegt, feste Hindernisse wie beispielsweise Natursteine zu durchbohren. Sie sind verschieblich in einem Trägerrohr geführt und können in eine Bohrstellung . expandiert werden, indem der Bohrdurchmesser mindestens dem Außendurchmesser des Trägerrohres entspricht. Nach Freiräumen des Durchtrittes für das Trägerrohr kann ein derartiges Bohrwerkzeug wieder auf einen kleineren Durchmesser kollabiert werden. Das Kollabieren und Expandieren geschieht durch eine gesteuerte und durch Anschläge begrenzte Drehbewegung, mit der die schwenkbar gelagerten Bohrwerkzeugsegmente über Stütz- und Steuerkurvenabschnitte entsprechend verschwenkt werden.

Der vorliegenden Erfindung. liegt von daher die Aufgabe zugrunde, ein Verfahren sowie eine Vorrichtung zur Durchführung des Verfahrens zu schaffen, um den unterirdischen gesteuerten Rohrvortrieb auch durch etwaige Hindernisse hindurch sowie durch die Wandung eines Zielobjektes hindurch ausschließlich von einer Startgrube aus durchzuführen. Bezüglich des Verfahrens ergibt sich die erfindungsgemäße Lösung aus dem kennzeichnenden Teil des Patentanspruches 1, bezüglich der Vorrichtung zur Durchführung des Verfahrens ergibt sie sich aus dem kennzeichnenden Teil des Patentanspruches 5.

Dadurch, daß man bei dem Rohrvortrieb nunmehr erst insgesamt einen Hüllrohrzug vorpreßt, durch den hindurch man später die vorzutreibenden Produktenrohre, gegebenenfalls mit einer Außendichtung darauf, schieben kann, sowie durch die Verwendung eines Satzes verschiedener Bohrwerkzeuge, die man in diesem Hüllrohrzug nach vorne vor Ort schieben kann und sie auch wieder zurückziehen kann, können praktisch alle vorkommenden Arbeiten ausschließlich von der Startgrube aus vorgenommen werden. Kommt es beispielsweise beim Vortreiben des Hüllrohrzuges zu einer Beschädigung des die Erdreichortsbrust bearbeitenden Bohrwerkzeuges, zieht man dieses durch den Hüllrohrzug zur Startgrube zurück und kann es dort reparieren. Trifft der Vortrieb des Hüllrohrzuges auf ein nicht zu umsteuerndes Hindernis, beispielsweise einen Felsbrocken oder dergleichen, wird das Bohrwerkzeug für die Erdbearbeitung zur Startgrube zurückgezogen und von dort ein speziell auf das Durchbohren derartiger Hindernisse ausgelegtes Bohrwerkzeug zum Hindernis geschoben und das Hindernis entsprechend durchbohrt. In bevorzugter Ausgestaltung ist dieses Bohrwerkzeug dabei kollabierbar und expandierbar ausgebildet. In kollabiertem Zustand kann es durch den Hüllrohrzug hindurchgeschoben werden. Nach Vorschieben vor das Hindernis wird es dann auf mindestens den Außendurchmesser des Hüllrohrzuges und des an das erste Vortriebshüllrohr angelenkten Steuerkopfes expandiert und bohrt damit die Durchtrittsbohrung in so großem Durchmesser durch das Hindernis, daß das nachfolgende weitere Vorpressen des Hüllrohrzuges problemlos ist. Trifft der Vortrieb des Hüllrohrzuges aufgrund der Steuerung des Vortriebes auf das Zielobjekt, kann nach Zurückziehen des Bohrwerkzeuges für die Erdreichbearbeitung zur Startgrube von der Startgrube aus im Bedarfsfall ein weiteres Bohrwerkzeug, das zum Durchbohren der Wandung des Zielobjektes bestimmt ist, vorgeschoben werden und das Zielobjekt, beispielsweise ein Sammler, an den ein Hausanschluß anzuschließen ist, durchbohrt werden. Nach Rückzug auch dieses Bohrwerkzeuges zur Startgrube wird dann durch den Hüllrohrzug hindurch von der Startgrube aus der Produktenrohrzug zum Zielobjekt, gegebenenfalls in die durchbohrte Wandung des Zielobjektes hinein, gegebenenfalls unter Verwendung einer Dichtung auf dem vorderen Ende des ersten Produktenrohres des Produktenrohrzuges, geschoben. Der fertig verlegte Produktenrohrzug wird dann von der Startgrube aus gegen ein Zurückwandern blockiert und man zieht von der Startgrube aus den nun nicht mehr benötigten Hüllrohrzug, den man naturgemäß immer wieder verwenden kann, zurück. Falls erforderlich, kann man von der Startgrube aus den durch die Zurückziehung des Hüllrohrzuges entstandenen Ringraum dann noch verfüllen.

In zweckmäßiger Ausgestaltung des Verfahrens ist es auch möglich, nach Erreichen des Zielobjektes vor dessen Durchbohren zuvor von der Startgrube aus den Boden im Bereich der Anschlußstelle durch Injektion zu verfestigen und damit zumindest vorübergehend gegen eventuell vorhandenes Wasser eine Abdichtung der Anschlußstelle herbeizuführen. Diese Verfestigung kann auch bei einem Werkzeugwechsel zweckmäßig sein.

Eine weitere sehr zweckmäßige Ausgestaltung des Verfahrens besteht darin, daß man das Zielobjekt unter Bildung eines Bohrkernes durchbohrt und man den Bohrkern mit dem Bohrwerkzeug zur Startgrube zurückzieht und dann nach den Abmessungen des Bohrkernes die Abmessungen einer auf das vordere Ende des ersten Produktenrohres aufzusetzenden Dichtung bestimmt. Man erhält damit eine sowohl an den Durchmesser wie auch die Länge der durch die Zielobjektwandung führenden Bohrung genau angepaßte und damit sehr zuverlässig wirkende Dichtung.

Weitere bevorzugte Ausgestaltungen, insbesondere auch baulich konstruktive Ausgestaltungen von Teilen der Vorrichtung, insbesondere soweit sie die Ausgestaltung der Verschiebbarkeit der Bohrwerkzeuge im Hüllrohrzug und im Steuerkopf betreffen und soweit sie die besondere Ausgestaltung spezieller Bohrwerkzeuge des Bohrwerkzeugsatzes betreffen, sind in den Unteransprüchen gekennzeichnet.

Ein Ausführungsbeispiel einer derartigen Vorrichtung wird nachstehend unter Bezugnahme auf die beigefügte Zeichnung näher beschrieben.

Es zeigen
Figur 1 ein schematisches Schaubild eines unterirdischen Rohrvortriebes für die Verlegung eines Produktenrohrzuges zu einem Zielobjekt in Form eines Sammlers mit vergrößerter Einzeldarstellung der Anschlußstelle von Sammler und erstem Produktenrohr,
Figur 2 einen Längsschnitt durch das vordere Ende des ersten Vortriebshüllrohres mit angelenktem Steuerkopf, verschieblich im Steuerkopf und im vorderen Ende des ersten Vortriebshüllrohres geführte Steuereinrichtung für die Schwenkbewegung des Steuerkopfes sowie mit einem eingeschobenen Erdbearbeitungsbohrwerkzeug,
Figur 3 eine vereinfachte' Längsschnittdarstellung durch das vordere Ende des Vortriebshüllrohres und des Steuerkopfes mit eingeschobenem expandierbaren Bohrwerkzeug zum Durchbohren fester Hindernisse,
Figur 4 einen Querschnitt durch das Bohrwerkzeug gemäß Schnitt IV-IV der Figur 3.

Als Durchführungsbeispiel für das erfindungsgemäße Verfahren zum gesteuerten unterirdischen Vortrieb von Rohren im unbegehbaren Durchmesserbereich soll nachfolgend beispielshalber die Erstellung eines Hausanschlusses ausgehend von einer im Boden des Hauskellers ausgehobenen Startgrube 1 bis hin zu einem unterhalb der Straße verlaufenden Sammler 2 beschrieben werden. In der Startgrube 1 wird zunächst eine handelsübliche Vorrichtung zum Vorpressen von Rohren installiert. Mit deren Hilfe wird nun als erster Verfahrensschritt ein Zug von Hüllrohren 3 zum Sammler 2 vorgetrieben. Diese Hüllrohre 3, die im Verfolg des Vortriebes jeweils aneinandergekuppelt werden können, werden von einem speziell ausgestalteten ersten Vortriebshüllrohr 3' angeführt, wie es im einzelnen noch im Zusammenhang insbesondere mit der Figur 2 näher erläutert wird. Alle Hüllrohre 3 und 3' haben einen solchen lichten Innendurchmesser, daß'ein Zug von ebenfalls aneinander zu kuppelnden, zu verlegenden Produktenrohren 4, im gegebenen Beispiel ünter Berücksichtigung einer auf dem ersten Produktenrohr 4 anzuordnenden elastischen Dichtung 5, durch den Hüllrohrzug zum Sammler 2 vorgeschoben werden kann. Ferner sind die der Vorrichtung zugehörigen verschiedenen Bohrwerkzeuge ebenfalls darauf ausgelegt, durch die Hüllrohre 3, 3' nach vorne vor Ort geschoben werden zu können und von dort auch wieder zurückgezogen werden zu können.

In Figur 2 ist beispielshalber gezeigt, daß am vorderen Ende des ersten Vortriebsrohres 3' ein rohrförmiges Führungsstück 6 befestigt ist, dessen Innenwand als Schiebeführung 7 ausgebildet ist. An dem rohrförmigen Führungsstück 6 ist am vorderen Ende beispielsweise über ein im Betrieb unten liegendes Schwenkgelenk 8, das eine Verschwenkung in mehreren Achsen zuläßt, der Außenring 9 eines Steuerkopfes angelenkt. In einem rohrförmigen Rahmen 11, der außenseitig in der Schiebeführung 7 des rohrförmigen Führungsstückes 6 hin- und hergeschoben werden kann, sind die wesentlichen Elemente des Steuerungs- und Betätigungsmechanismusses für die Schwenkbewegung des Steuerkopfes 10 sowie auch die wesentlichen Elemente für die Betätigung des Erdbearbeitungswerkzeuges und gegebenenfalls die Erdförderung zur Startgrube hin untergebracht. Für die Verschwenkung des Steuerkopfes 10 um die Schwenkachsen des Schwenkgelenkes 8 sind beispielsweise am Umfang verteilt mehrere hydraulisch von der Startgrube aus zu betätigende Kolben-Zylinderaggregate 12 vorgesehen, von denen eines im Längsschnitt dargestellt ist. Das freie, dem Kolben abgewandte Ende der Kolbenstange ist dabei gelenkig an einem Innenkörper 13 des Steuerkopfes 10 angelenkt. Der Innenkörper 13 ist in Verlängerung der Schiebeführung 7 verschieblich in entsprechender Schiebeführung 7' in dem Außenring 9 des Steuerkopfes 10 geführt. In der Nähe seines Außenendes hat der Außenring 9 des Steuerkopfes 10 einen Endanschlag 14 für die Vorschiebebewegung des Innenkörpers 13 samt rohrförmigen Rahmen 11 sowie Betätigungs- und Steuermechanismen. Die beiden Schiebeführungen 7 und 7' sind durch einen Blechring 7", durch den hindurch die Teile ebenfalls geschoben werden können, überbrückt. Der Blechring bildet zugleich eine Abdichtung der Anlenkzone von Steuerkopf 10 an dem ersten Vortriebshüllrohr 3' bzw. dessen vorderem Führungsstück 6.

In dem in Figur 2 dargestellten Ausführungsbeispiel ist als Erdbearbeitungswerkzeug ein Kegelbohrer 15 vorgesehen, der sich nach rückwärts in Form einer Förderschnecke 16 fortsetzt, die das durch den im wesentlichen vorderen Ende des Außenringes 9 sowie dem Innenkörper 13 des Steuerkopfes 10 gebildeten Einlauftrichter kommende Erdreich rückwärtig in Richtung auf die Startgrube 1 zufördert. Lagerung und Abstützung des Bohrwerkzeuges 15 samt der Förderschnecke 16 geschehen im Inneren des rohrförmigen Rahmens 11. In diesem rohrförmigen Rahmen 11 befindet sich im dargestellten Ausführungsbeispiel auch noch ein Rohrstrang 17, durch den hindurch beispielsweise mittels einer von der Startgrube aus zugeführten Spülflüssigkeit das beim Vortrieb durch das Bohrwerkzeug 15 gebohrte Erdreich zur Startgrube 1 hin abgeführt werden kann.

Der vorstehend beschriebene Mechanismus beschränkt sich im wesentlichen auf das erste Vortriebshüllrohr 3', mit Ausnahme beispielsweise des Rohrstranges 17 sowie aller Versorgungsleitungen zu den Betätigungsaggregaten, für die Spülmedienzufuhr und die Zuleitungen zum Antrieb des Bohrwerkzeuges samt Förderschnecke.

Es versteht sich, daß abweichend vom vorstehend beschriebenen Ausführungsbeispiel in entsprechender verschieblicher Anordnung im ersten Vortriebshüllrohr 3' und dem Außenring 9 des Steuerkopfes 10 andere Schwenkmechanismen für den Steuerkopf sowie andere Arten von Bohrwerkzeugen für die Bearbeitung des Erdreiches, insbesondere auch solche, die nicht nach dem Prinzip der Bodenentnahme sondern nach dem Prinzip der Verdrängung arbeiten, angeordnet werden können.

Die an das erste Vortriebshüllrohr 3' anzukuppelnden weiteren Hüllrohre 3 benötigen normalerweise keine mit dem rohrförmigen Führungsstück 6 vergleichbare Führungsstücke. Es genügt, wenn ihr Innendurchmesser so groß ist, daß der rohrförmige Rahmen 11 mit ausreichend Spiel problemlos hindurchgeschoben werden kann.

Trifft man nun im Verlauf des Vortriebes des Hüllrohrzuges 3, 3', zielgerecht durch entsprechende steuernde Verschwenkungen des Steuerkopfes 10 in Richtung auf den Sammler 2 gesteuert, auf ein festes Hindernis, beispielsweise einen Felsbrocken, der so groß ist, daß der Rohrzug unter Wiederansteuerung der alten Zielrichtung nicht darum herum gesteuert werden kann, zieht man das Bohrwerkzeug für die Erdbearbeitung, im Ausführungsbeispiel nach Figur 2, zusammen mit dem gesamten Betätigungsmechanismus für die Steuerkopfverschwenkung einschließlich Schwenkgelenk 8 und Innenkörper 13 des Steuerkopfes und alle die in dem rohrförmigen Rahmen 11 befindlichen Teile durch den bis dahin schon von der Startgrube 1 aus vorgetriebenen Hüllrohrzug zur Startgrube 1 zurück und schiebt nun ein neues Bohrwerkzeug durch den Hüllrohrzug und insbesondere auch das erste Vortriebshüllrohr 3' und den vorderseitig daran verbliebenen Außenring 9 des Steuerkopfes 10 bis gegen das Hindernis vor. Diese Situation ist in Figur 3 illustriert, die im Längsschnitt das vor das Hindernis vorgeschobene spezielle Bohrwerkzeug zum Durchbohren eines derartigen Hindernisses zeigt.

Das Wesen dieses in seiner Gesamtheit mit der Bezugsziffer 18 gekennzeichneten Bohrwerkzeuges besteht darin, daß es in einen kleindurchmessrigen Zustand kollabierbar ist, indem es in der genannten Weise vor das Hindernis vorgeschoben werden kann, wobei es dann vor Ort wieder expandiert werden kann und dabei dann einen Außendurchmesser mindestens entsprechend dem Außendurchmesser des Außenkranzes 9 des Steuerkopfes 10 und der Hüllrohre 3, 3' annimmt, damit die Bohrung durch das Hindernis große genug wird, um das Hindernis dann anschließend mit dem Steuerkopf und dem Hüllrohrzug problemlos durchfahren zu können.

Bei dem in den Figuren 3 und 4 dargestellten Bohrwerkzeug 18 zum Aufbohren eines festen Hindernisses ist ein Außenrohr 19 vorgesehen, in dem ein Innenrohr 20, durch Anschläge 21 begrenzt, in Grenzen drehbar gelagert ist, das mit einem Drehantrieb 22 verbunden ist. In stirnseitigen, das Innenrohr übergreifenden Ansätzen 23 des Außenrohres 19 wird mittels Stiften 24 mit Diamantensplittern besetzte Schneidkranzsegmente 25 drehbar gelagert, die an ihren freien Enden Exzenterstücke 26 aufweisen, für die in stirnseitigen Einschnitten des Innenrohres 20 Steuerkurven 27 vorgesehen sind. Die Schneidsegmente 25 weisen stirnseitig sowie an ihrem Außenmantel einen Besatz mit beispielsweise Diamantsplittern auf.

In kollabiertem Zustand des Bohrwerkzeuges 18 ist das Innenrohr 20 zum Außenrohr 19 so verdreht, daß es abständig von den Anschlägen 21 (Figur 4) liegt und dabei die Exzenterstücke 26 der Schneidsegmente 25 in Inneren der Aussparungen in der Stirnfläche des Innenrohres 20, d. h. vor dem Beginn der Steuerkurve 27, liegen. In diesem kollabierten Zustand kann das Bohrwerkzeug durch den Hüllrohrzug 3, 3' sowie den Außenring 9 des Steuerkopfes vor das Hindernis geschoben werden. Wird nun der Drehantrieb, der auf das Innenrohr 20 wirkt, in Gang gesetzt, dreht sich das Innenrohr 20 im Verhältnis zum Außenrohr 19, wodurch von den Steuerkurven 27 die Exzenterstücke 26 in die in Figur 4 dargestellte Außenlage gedrückt werden, wodurch die Schneidsegmente 25 um die Stifte 24 herum in die expandierte Lage verschwenken, die in Figur 3 strichpunktiert noch angedeutet ist. Bei weiterer Drehbewegung kommt es dann über die Anschläge 21 automatisch zur Mitnahme auch des Außenrohres 19 und damit zum Drehantrieb des Bohrwerkzeuges 18 insgesamt, das nun unter Drehung und gleichzeitiger Vorpressung mittels der startgrubenseitigen Vorpreßeinrichtung im Hindernis eine so große Bohrung aufbohrt, daß Hüllrohrzug und Steuerkopf problemlos hindurchfahren können.

Ist das Hindernis durchbohrt, wird das vorstehend geschilderte Bohrwerkzeug, das bezüglich seines Kollabierens und Expandierens auch anders konstruiert sein kann, beispielsweise unter Verwendung von Kniehebeln, zur Startgrube 1 durch den Hüllrohrzug zurückgezogen und es wird dann das Bohrwerkzeug für die Erdreichbearbeitung, beispielsweise wie im Zusammenhang mit Figur 2 beschrieben, wieder vor Ort geschoben.

Erreicht der Vortrieb nun das Zielobjekt, beispielsweise beim Erstellen eines Hausanschlusses den Sammler 2, wird in diesem Verwendungsfall des Verfahrens und, falls Wasser ansteht, das beim Durchbohren des Sammlers in diesen unter Mitführung von verschmutztem Erdreich eintreten könnte, zunächst von der Startgrube 1 aus mittels dem Bohrwerkzeug für die Erdreichbearbeitung zugeordneter Injektoren der Boden im Bereich der Anschlußstelle zum Sammler 2 verfestigt, so daß sich um die Anschlußstelle herum eine Verfestigungszone 28 bildet. Dann wird in der beschriebenen Weise das Bohrwerkzeug für die Erdreichbearbeitung. aus dem Außenring 9 des Steuerkopfes 10 und dem Hüllrohrzug 3', 3 wieder zur Startgrube zurückgezogen und es wird in diesem Anwendungsbeispiel durch den Hüllrohrzug und den Außenring 9 des Steuerkopfes 10 nun ein Bohrwerkzeug vor den Sammler 2 geschoben, das zum Durchbohren der Wandung des Sammlers 2 bestimmt ist. Dieses zeichnerisch nicht dargestellte Bohrwerkzeug besteht beispielsweise in sehr einfacher Weise aus einem mit Diamantsplittern besetzten und mit einem Drehantrieb versehenen Rohrstück. Durchbohrt man mit einem derartigen Rohrstück die Wandung des Sammlers 2, befindet sich der aus der Sammlerwandung herausgebohrte Putzen in dem rohrstückförmigen Bohrwerkzeug. Man zieht nun auch dieses Bohrwerkzeug wieder zur Startgrube 1 zurück. Man gelangt damit auch an den Putzen, an dem man die genaue Form der Anbohrung in der Sammlerwandung erkennt, so daß man nach seinen Abmessungen insbesondere die Länge einer am vorderen Ende auf das erste Produktenrohr 4 aufzusetzenden elastischen Dichtung 5 bemessen kann, wobei der Außendurchmesser des zuletzt eingesetzten Bohrwerkzeuges und der Außendurchmesser dieser elastischen Dichtung 5 übereinstimmen. Nach entsprechender Anpassung und Aufsetzung der Dichtung 5 wird nun von der Startgrube 1 aus der aus aneinandergekuppelten Produktenrohren 4 gebildete Produktenrohrzug durch den Hüllrohrzug zum Sammler 2 vorgeschoben, wobei die elastische Dichtung 5 in die Durchbohrung der Wandung des Sammlers 2 gelangt und sich in diesem elastisch festsetzt. Zweckmäßig ist dabei eine Ausgestaltung der Dichtung 5 mit umlaufenden Lippen 29, die sich an die Bohrung an der Sammlerwand fest anlegen und eine gute Abdichtung bewirken. Zugleich wird hierdurch eine gewisse Elastizität der Abdichtung erreicht, die etwaige anschließende Bodensetzungen ausgleichen kann, ohne undicht zu werden. Bei dieser Ausgestaltung ist es insbesondere dann, wenn sich aus der Art des Putzens ergibt, daß der Sammler doch stark schräg außermittig angebohrt wurde, zweckmäßig die Räume zwischen den Lippen 29 der Dichtung 5 vor dem Einschieben des Produktenrohrzuges mit einer elastischen Masse auszufüllen die verhindern kann, daß etwa durch die Rillen zwischen den Lippen Flüssigkeit entweder in den Sammler oder gar aus diesem herausläuft.

Da sich bei der vorstehend beschriebenen Vorgehensweise auch die Entfernung zwischen der Startgrube 1 und dem Sammler 2 exakt ermitteln läßt und sich insbesondere durch das Vorhandensein des Putzens aus der Sammlerwänd auch hier der Verschiebeweg genau ermitteln läßt, ist zu gewährleisten, daß, bei genau in ihrer Länge angepaßter Dichtmanschette 5 der Produktenrohrzug auch nur so weit vorgeschoben wird, daß das vordere Ende des ersten Produktenrohres nicht in den Sammler hineinragt und hier womöglich, als Strömungsbarriere, Ablagerungen produziert.

Nach Einschieben des Produktenrohrzuges 4 wird startgrubenseitig der Produktenrohrzug 4 in seiner Lage blockiert und es wird dann der Hüllrohrzug 3, 3' in die Startgrube 1 zurückgezogen. Der Blechring 7' ist dabei mit seinen nach außen gewinkelten Laschen (siehe Figur 2) stabil genug, um auch zusammen mit dem ersten Vortriebsrohr 3' den noch vor Ort befindlichen Außenring 9 des Steuerkopfes 10 mit in die Startgrube 1 zu bringen.

Erforderlichenfalls kann danach der durch die Zurückziehung des Hüllrohrzuges entstandene Ringraum von der Startgrube 1 aus noch verfüllt werden.

Abweichend vom beschriebenen Ausführungsbeispiel können anstelle der Diamantsplitter andere Schneidmaterialien eingesetzt werden, z. B. Hartmetallsplitter oder kleine einzusetzende Schneiden.

## Patentansprüche

1. Verfahren zum gesteuerten unterirdischen Vortrieb von Rohren (4) im unbegehbaren Durchmesserbereich, mit Vorpressen eines Rohrzuges (4) ausgehend von einer Startgrube (1) unter Aufweitung oder Entnahme des Bodens mit einem Bohrwerkzeug (15, 18) und gegebenenfalls einer Förderung des entnommenen Bodens zur Startgrube (1), dadurch gekennzeichnet, daß zunächst ausgehend von der Startgrube (1) ein Hüllrohrzug mit Hüllrohren (3, 3') eines Innendurchmessers größer als der Außendurchmesser der zu verlegenden Produktenrohre (4), gegebenenfalls zuzüglich'einer Außendichtung (5) darauf, vorgetrieben wird, gegebenenfalls das Bohrwerkzeug (15) für die Bodenbearbeitung durch den bis dahin vorgepreßten Hüllrohrzug (3, 3') zur Startgrube (1) zurückgezogen und ein Bohrwerkzeug (18) zum Durchbohren fester Hinderniskörper von der Startgrube (1) aus durch den Hüllrohrzug (3, 3') vorgeschoben wird und das Hindernis durchbohrt wird, bei Erreichen des Zielobjektes (2) erforderlichenfalls nach vorherigem Rückzug des im Hüllrohrzug (3, 3') befindlichen Bohrwerkzeuges von der Startgrube aus ein Bohrwerkzeug zum Durchbohren des Zielobjektes (2) vorgeschoben wird, dieses nach Durchbohren des Zielobjektes (2) wieder zur Startgrube (1) zurückgezogen wird, dann ein Produktenrohrzug (4) von der Startgrube (1) aus durch den Hüllrohrzug (3, 3') bis in das Zielobjekt (2) vorgeschoben wird und schließlich der Hüllrohrzug (3, 3') unter Festhaltung des Produktenrohrzuges (4) zur Startgrube (1) zurückgezogen wird.

2. Verfahren nach Anspruch 1, dadurch gekennzeichnet, daß man nach Erreichen des Zielobjektes (2) vor dessen Durchbohren zuvor von der Startgrube (1) aus den Boden im Bereich der Anschlußstelle durch Injektion verfestigt.

3. Verfahren nach Anspruch 1, dadurch gekennzeichnet, daß man das Zielobjekt (2) unter Bildung eines Bohrkernes durchbohrt, den Bohrkern mit dem Bohrwerkzeug zur Startgrube (1) zurückzieht und nach den Abmessungen des Bohrkernes die Abmessungen einer auf das vordere Ende des Produktenrohrzuges (4) aufzusetzenden Dichtung (5) bestimmt.

4. Verfahren nach Anspruch 3, dadurch gekennzeichnet, daß man eine elastische Dichtung (5) mit mehreren umlaufenden Lippen (29) verwendet und vor dem Vorschieben des Produktenrohrzuges (4) zum Zielobjekt (2) die Räume zwischen den Lippen (29) mit einer elastischen Masse ausfüllt.

5. Vorrichtung zur Durchführung des Verfahrens nach Anspruch 1, mit einer startgrubenseitig installierten Preßvorrichtung, einem ersten Vortriebsrohr (3'), an das vorderseitig ein Steuerkopf (10) angelenkt ist und an das rückseitig weitere Rohre (3) ankuppelbar sind, einem im und vorne am Steuerkopf (10) vorgesehenen, antreibbaren Bohrwerkzeug (15) und gegebenenfalls einer im Steuerkopf (10) und Vortriebsrohr (3') angeordneten, durch die angekuppelten Rohre (3) verlängerbaren Fördereinrichtung (16) sowie mit einem im Vortriebsrohr (3') angeordneten Steuer- und Betätigungsmechanismus (12) für die Verschwenkung des Steuerkopfes (10), dadurch gekennzeichnet, daß das Vortriebsrohr (3') das erste Rohr eines aneinanderkuppelbaren Zuges von Hüllrohren (3, 3') ist, deren Innendurchmesser größer als die zu verlegenden Produktenrohre (4), gegebenenfalls einschließlich einer Außendichtung (5) darauf, sind und ein Satz von Bohrwerkzeugen (15, 18) für die Bodenbearbeitung und zum Durchbohren von festen Hinderniskörpern vorgesehen ist, wobei das Bohrwerkzeug (15) für die Bodenbearbeitung und gegebenenfalls die Fördereinrichtung (16) zur Förderung des Bodens zur Startgrube (1) zusammen mit der Steuer- und Betätigungseinrichtung (12) für die Schwenkbewegung des Steuerkopfes (10) sowie zusammen mit einem damit verbundenen Innenkörper (13) des Steuerkopfes (10) in Führungen (7') eines Außenringes (9) des Steuerkopfes (10) sowie in Führungen (7) eines am vorderen Ende des ersten Vortriebshüllrohres (3') vorgesehenen rohrförmigen Führungsstückes (6) durch den Hüllrohrzug (3, 3') hin- und herverschieblich geführt sind, wobei in dem Außenring (9) des Steuerkopfes (10) ein Endanschlag (14) für die Verschiebebewegung vorgesehen ist, und daß ferner der Bohrwerkzeugsatz ein zum Hindurchschieben durch den Hüllrohrzug (3, 3') und den Außenring (9) kollabierbares und mindestens auf den Außendurchmesser von Außenring (9) und Hüllrohrzug (3, 3') expandierbares Bohrwerkzeug (18) aufweist, das vorderseitige Schneidsegmente (25) zum Durchbohren fester Hinderniskörper aufweist.

6. Vorrichtung nach Anspruch 5, dadurch gekennzeichnet, daß die Schiebeführung (7) in dem rohrförmigen Führungsstück (6) des ersten Vortriebshüllrohres (3') und die Schiebeführung (7') im Außenring (9) des Steuerkopfes (10) durch einen Blechring (7") miteinander verknüpft sind, der zugleich den Anlenkbereich des Steuerkopfes (10) am vorderen Ende des ersten Vortriebshüllrohres (3') abdichtet.

7. Vorrichtung nach Anspruch 5, dadurch gekennzeichnet, daß die im Bereich des ersten Vortriebshüllrohres (3') liegenden Teile der Steuer- und Betätigungseinrichtung (12) sowie die hier liegenden Abstützungen und Betätigungseinrichtungen für das Bohrwerkzeug (15) sowie gegebenenfalls hier befindliche Abschnitte der Fördereinrichtung (16) zur Startgrube in einem rohrförmigen Rahmen (11) angeordnet sind, der seinerseits verschieblich in der Schiebeführung (7) des rohrförmigen Führungsstückes (6) des ersten Vortriebshüllrohres (3') geführt ist.

8. Vorrichtung nach Anspruch 5, dadurch gekennzeichnet, daß das kollabierbare Bohrwerkzeug (18) ein mit einem Drehantrieb (22) versehenes Innenrohr (20) aufweist, das begrenzt gegen einen Anschlag (21) in einem Außenrohr (19) angeordnet ist und vorderseitig an dem Außenrohr (19) Schneidsegmente (25) drehbar gelagert sind, die außenflächig und stirnseitig mit Schneidmaterial bestückt sind und die an ihren freien Enden Exzenterstücke (26) aufweisen, zu deren Betätigung in stirnseitigen Ausnehmungen des Innenrohres (20) Steuerkurven (27) vorgesehen sind, derart, daß bei Verdrehung des Innenrohres (20) gegenüber dem Außenrohr (19) die Exzenterstücke (26) aus den Aufnahmen im Innenrohr (20) längs der Steuerkurven (27) nach außen laufen und dabei die Schneidsegmente (25) in die expandierte Lage schwenken.

9. Vorrichtung nach Anspruch 5, dadurch gekennzeichnet, daß dem Bohrwerkzeug (15) für die Bodenbearbeitung Injektoren zugeordnet sind.

10. Vorrichtung nach Anspruch 5, dadurch gekennzeichnet, daß der Bohrwerkzeugsatz ein Bohrwerkzeug zum Durchbohren der Wandung eines Zielobjektes (2) aufweist, das als mit Schneidmaterial besetztes Rohrstück ausgebildet ist.

## Claims

1. A process for the controlled underground advance of pipes (4) in the non-negotiable diameter range, comprising pressing forward a pipe line (4), starting from a starting excavation (1), with expansion or removal of the earth with a boring tool (15, 18), and possibly with the earth removed being conveyed to the starting excavation (1), characterised in that firstly, starting from the starting excavation (1), an encasing pipe line ccmprising encasing pipes (3, 3') which are of an inside diameter that is larger than the outside diameter of the product pipes (4) to be laid is advanced, possibly in addition with an outside seal (5), the boring tool (15) for boring through the earth is possibly withdrawn to the starting excavation (1) through the encasing pipe line (3, 3') which has been pressed forward thereto, and a boring tool (18) for boring through solid obstacles is pushed forward from the starting excavation (1) through the encasing pipe line (3, 3') and the obstacle is bored through, when the target object (2) is reached, if necessary after the boring tool in the encasing pipe line (3, 3') has been previously pulled back, a boring tool is pushed forward from the starting excavation to bore through the target object (2), said boring tool is withdrawn again to the starting excavation (1) after boring through the target object (2), then a product pipe line (4) is pushed forward from the starting excavation (1) through the encasing pipe line (3, 3') into the target object (2) and finally the encasing pipe line (3, 3') is withdrawn to the starting excavation (1), with the product pipe line (4) being fixed in position.

2. A process according to claim 1 characterised in that after the target object (2) is reached, before boring through same, the earth in the region of the connecting location is first consolidated by injection from the starting excavation (1

3. A process according to claim 1 characterised in that the target object (2) is bored through, forming a boring core, the boring core is withdrawn with the boring tool to the starting excavation (1) and the dimensions of a seal (5) which is to be fitted on to the front end of the product pipe line (4) are determined in accordance with the dimensions of the boring core.

4. A process according to claim 3 characterised in that an elastic seal (5) having a plurality of lips (29) extending therearound is used and that, before the product pipe line (4) is pushed forward to the target object (2), the spaces between the lips (29) is filled with an elastic material.

5. Apparatus for carrying out the process according to claim 1 comprising a pressing device which is installed at the starting excavation end, a first advance pipe (3') to which a control head (10) is pivotally connected at its leading end and to which further pipes (3) can be coupled at the trailing end, a drivable boring tool (15) which is provided in and forwardly on the control head (10), and possibly a conveyor means (16) which is arranged in the control head (10) and the advance pipe (3') and which can be extended by the pipes (3) which are coupled to the first pipe, and a control and actuating mechanism (12) which is arranged in the advance pipe (3') for pivoting the control head (10), characterised in that the advance pipe (3') is the first pipe of a line of encasing pipes (3, 3') which can be coupled together, the inside diameter of the encasing pipes being larger than the product pipes (3) which are to be laid, possibly including an outside seal (5) thereon, and there is provided a set of boring tools (15, 18) for boring the earth and for boring through solid obstacles, wherein the boring tool (15) for boring through the earth and possibly the conveyor means (16) for conveying the earth to the starting excavation (1), together with the control and actuating means (12) for the pivotal movement of the control head (10) and together with an internal body (13), which is connected thereto, of the control head (10), are guided reciprocatingly through the encasing pipe line (3, 3') in guides (7') of an outside ring (9) of the control head (10) and in guides (7) of a tubular guide portion (6) provided at the leading end of the first advance encasing pipe (3'), wherein an end abutment (14) for the sliding movement is provided in the outside ring (9) of the control head (10) and that in addition the boring tool set comprises a boring tool (18) which can be collapsed for pushing it through the encasing pipe line (3, 3') and the outside ring (9) and which can be expanded at least to the outside diameter of the outside ring (9) and the encasing pipe line (3, 3') and which has cutting segments (25) at its front end, for boring through solid obstacles.

6. Apparatus according to claim 5 characterised in that the sliding guide (7) in the tubular guide portion (6) of the first advance encasing pipe (3') and the sliding guide (7') in the outside ring (9) of the control head (10) are interconnected by a sheet metal ring (7") which at the same time seals off the pivotal connecting region of the control head (10) at the leading end of the first advance encasing pipe (3').

7. Apparatus according to claim 5 characterised in that the parts of the control and actuating means (12) which are disposed in the region of the first advance encasing pipe (3') and the support and actuating means at that location for the boring tool (15) and possibly portions at that location of the conveyor means (16) for conveying earth to the starting excavation are arranged in a tubular frame (11) which is in turn slidably guided in the guide (7) of the tubular guide portion (6) of the first advance encasing pipe (3').

8. Apparatus according to claim 5 characterised in that the collapsible boring tool (18) has an inner tube (20) which is provided with a rotary drive (22) and which is arranged limitedly against an abutment (21) in an outer tube (19) and cutting segments (25) are mounted rotatably on the outer tube (19) at the leading end thereof, which cutting segments (25) are provided with cutting material on their outside surfaces and at their ends and at their free ends have eccentric portions (26), for the actuation of which control cams (27) are provided in end openings in the inner tube (20) in such a way that upon rotary movement of the inner tube (20) relative to the outer tube (19) the eccentric portions (26) pass outwardly out of the receiving openings in the inner tube (20) along the control cams (27) and in so doing pivot the cutting segments (25) into the expanded position.

9. Apparatus according to claim 5 characterised in that injectors are associated with the boring tool (15) for boring through the earth.

10. Apparatus according to claim 5 characterised in that the boring tool set comprises a boring tool for boring through the wall of a target object (2), which is in the form of a tube portion provided with cutting material.

## Revendications

1. Procédé pour la pose de conduites (4) souterraines d'intérieur inaccessible par poussage contrôlée, avec poussage d'un train de tubes (4) depuis une fosse de départ (1) tout en élargissant ou enlevant le terrain à l'aide d'un outil de forage (15, 18), et avec transport éventuel du terrain enlevé jusqu'à la fosse de départ (1), caractérisé en ce qu'on pousse tout d'abord, depuis la fosse de départ (1), un train de tubes de gainage constitué de tubes de gainage (3, 3') qui sont d'un diamètre intérieur supérieur au diamètre extérieur des tubes d'extraction de produits (4) à poser, éventuellement augmenté d'une garniture d'étanchéité extérieure (5) appliquée sur ces tubes, en ce que l'outil de forage (15) destiné au travail du terrain est éventuellement ramené par traction jusqu'à la fosse de départ (1), à travers le train de tubes de gainage (3, 3') qui a été poussé jusqu'à cet outil, et un outil de forage (18) destiné à percer des corps solides faisant obstacle est aiors poussé depuis la fosse de départ (1) à travers le train de tubes de gainage (3, 3'), et l'obstacle est percé, en ce qu'à l'atteinte de l'objectif (2), après avoir le cas échéant préalablement ramené par traction l'outil de forage qui se trouve dans le train de tubes de gainage (3, 3'), on pousse depuis la fosse'de départ un outil de forage destiné à percer l'objectif (2), et cet outil est ramené par traction à la fosse de départ (1) une fois l'objectif (2) percé, et en ce qu'un train de tubes d'extraction de produits (4) est alors poussé depuis la fosse de départ (1) jusqu'à l'objectif (2) à travers le train de tubes de gainage (3, 3'), et en dernier lieu le train de tubes de gainage (3, 3') est ramené par traction à la fosse de départ (1), tout en maintenant en place le train de tubes d'extraction de produits (4).

2. Procédé selon la revendication 1, caractérisé en ce qu'une fois l'objectif (2) atteint et avant de le percer, on consolide au préalable, depuis la fosse de départ (1) et par injection, le terrain dans la région du point de jonction.

3. Procédé selon la revendication 1, caractérisé en ce qu'on perce l'objectif (2) en formant une carotte, on ramène par traction à la fosse de départ (1) la carotte avec l'outil de forage, et on détermine les dimensions d'une garniture d'étanchéité (5) à appliquer sur l'extrémité avant du train de tubes d'extraction de produits (4) d'après les dimensions de la carotte.

4. Procédé seion la revendication 3, caractérisé en ce qu'on utilise une garniture d'étanchéité (5) élastique munie de plusieurs lèvres (29) circulaires, et, avant de pousser le train de tubes d'extraction de produits (4) jusqu'à l'objectif (2), on remplit les espaces entre les lévres (29) d'une pâte élastique.

5. Dispositif pour la mise en oeuvre du procédé selon la revendication 1, avec un dispositif de poussage installé du côté de la fosse de départ, avec un premier tube de creusement (3') sur le côté avant duquel est articulée une tête de commande (10) et sur le côté arrière duquel peuvent être accouplés d'autres tubes (3), avec un outil de forage (15) entraînable prévu dans et à l'avant de la tête de commande (10), avec éventuellement un dispositif de transport (16) disposé dans la tête de commande (10) et le tube de creusement (3') et prolongeable à travers les tubes accouplés (3), et avec un mécanisme de commande et d'actionnement (12) disposé dans le tube de creusement (3') pour le pivotement de la tête de commande (10), caractérisé en ce que le tube de creusement (3') est le premier tube d'un train de tubes de gainage (3, 3') accouplables les uns aux autres, dont le diamètre intérieur est supérieur aux tubes d'extraction de produits (4) à poser, y compris éventuellement une garniture d'étanchéité extérieure (5) appliquée sur ces tubes, en ce qu'il est prévu un jeu d'outils de forage (15, 18) pour le travail du terrain et pour le perçage de corps solides faisant obstacle, l'outil de forage (15) destiné au travail du terrain et le cas échéant le dispositif de transport (16) destiné à l'évacuation du terrain jusqu'à la fosse de départ (1) étant, conjointement avec le dispositif de commande et d'actionnement (12) pour le mouvement de pivotement de la tête de commande (10), et conjointement avec un corps intérieur (13) de la tête de commande (10) qui est assemblé à ce dispositif, guidés avec possibilité - de translation en va-et-vient à travers le train de tubes de gainage (3, 3') dans des glissières (7') d'une bague extérieure (9) de la tête de commande (10) ainsi que dans des glissières (7) d'un élément de guidage (6) tubulaire prévu à l'extrémité avant du premier tube de gainage de creusement (3'), une butée de fin de course (14) pour le mouvement de translation étant prévue dans la bague extérieure (9) de la tête de commande (10), et en ce qu'en outre le jeu d'outils de forage comprend un outil de forage (18) qui peut être rétracté afin d'être déplacé à travers le train de tubes de gainage (3, 3') et la bague extérieure (9) et expansé au moins au diamètre extérieur de la bague extérieure (9) et du train de tubes de gainage (3, 3'), outil qui présente du côté avant des segments coupants (25) pour le perçage de corps solides faisant obstacle.

6. Dispositif selon la revendication 5, caractérisé en ce que les glissières de translation (7) prévues dans l'élément de guidage tubulaire (6) du premier tube de gainage de creusement (3') et les glissières de translation (7') prévues dans la bague extérieure (9) de la tête de commande (10) peuvent être mutuellement assemblées par une bague en tôle (7"), laquelle assure simultanément l'étanchéité de la région d'articulation de la tête de commande (10) à l'extrémité avant du premier tube de gainage de creusement (3').

7. Dispositif selon la revendication 5, caractérisé en ce que les parties du dispositif de commande et d'actionnement (12) situées dans la région du premier tube de gainage de creusement (3'), ainsi que les supports et mécanismes d'actionnement de l'outil de forage (15) situés dans cette région, et le cas échéant que les parties du dispositif d'évacuation (16) vers la fosse de départ situées dans cette région, sont disposées dans un bâti tubulaire (11) qui est lui- même guidé en translation dans les glissières de translation (7) de l'élément de guidage tubulaire (6) du premier tube de gainage de creusement (3').

8. Dispositif selon la revendication 5, caractérisé en ce que l'outil de forage rétractable (18) présente un tube intérieur (20) muni d'un entraînement rotatif (22), tube qui est disposé limité contre une butée (21) dans un tube extérieur (19), et en ce que des segments coupants (25) sont . montés rotatifs à l'avant du tube extérieur (19), segments qui sont revêtus sur leur surface extérieure et sur leur côté frontal de matériau coupant et qui présentent à leurs extrémités libres des éléments excentriques (26) pour l'actionnement desquels sont prévues, dans des évidements pratiqués du côté frontal du tube intérieur (20), des cames de commande (27), et ce de telle sorte que lors de la rotation du tube intérieur (20) par rapport au tube extérieur (19), les éléments excentriques (26) sortent des évidements pratiqués dans le tube intérieur (20) pour s'étendre le long des cames de commande (27), et font alors pivoter les segments coupants (25) à leur position expansée.

9. Dispositif seion la revendication 5, caractérisé en ce que des injecteurs sont associés à l'outil de forage (15) destiné au travail du terrain.

10. Dispositif selon la revendication 5, caractérisé en ce que le jeu d'outils de forage comprend un outil de forage destiné à percer la paroi d'un objectif (2), outil qui est réalisé sous la forme d'un élément tubulaire revêtu de matériau coupant.
